# EUROPÄISCHE PATENTSCHRIFT

(11) **EP 2 158 819 B1**
(45) Veröffentlichungstag und Bekanntmachung des Hinweises auf die Patenterteilung: **26.01.2011**
(21) Anmeldenummer: 09168103.1
(22) Anmeldetag: 18.08.2009
(51) Int. Cl.: A45D 20/12, A45D 20/10, A45D 20/50

(54) **Haarform- und -pflegegerät**
Hair shaping and care device
Appareil de coiffage et de soin des cheveux

(30) Priorität: 30.08.2008 DE 202008011605 U
(43) Veröffentlichungstag der Anmeldung: 03.03.2010
(73) Patentinhaber: WIK Far East Ltd, North Point Hong Kong (CN)
(72) Erfinder: Hafemann, Klaus, 47445, Moers (DE)
(74) Vertreter: Haverkamp, Jens

(56) Entgegenhaltungen:
- EP-A- 1 639 910
- EP-A- 1 672 965
- WO-A-98/50110
- DE-U1-202004 003 592
- FR-A- 2 766 338
- JP-A- 2007 190 084
- JP-A- 2007 190 086

## Beschreibung

Die Erfindung betrifft ein Haarform- oder -pflegegerät, umfassend ein in einem Gehäuse angeordnetes Gebläse zum Fördern eines Luftstroms, eine Öffnung, aus der der geförderte Luftstrom austritt, eine wenigstens eine zum Emittieren von Elektronen in Richtung der Achse der Luftaustrittsöffnung und in einer axialen Anordnung in der Luftaustrittsöffnung angeordnete Ionisierungselektrode aufweisende Ionisierungseinrichtung sowie einen an die Luftaustrittsöffnung lösbar anschließbaren Aufsatz.

Bei derartigen Haarform- oder -pflegegeräten handelt es sich beispielsweise um Haartrockner, Aircurler oder dergleichen, mithin um Geräte, mit denen Haar geformt und/oder gepflegt werden kann. Derartige Haarform- oder -pflegegeräte verfügen über ein Gebläse zum Fördern eines durch das Gerät geleiteten Luftstroms. Typischerweise verfügt ein solches Gerät zudem über eine Heizeinrichtung zum Erwärmen des geförderten Luftstroms. Der geförderte Luftstrom tritt aus einer Luftaustrittsöffnung aus dem Gehäuse des Gerätes aus. Mitunter sind derartige Haarform- oder - pflegegeräte auch mit einer Ionisierungseinrichtung ausgerüstet. Eine solche Ionisierungseinrichtung umfasst einen Hochspannungsgenerator und eine oder mehrere an den Hochspannungsgenerator angeschlossene lonisierungselektroden. Bei einem Betrieb der Ionisierungseinrichtung werden von der oder den Elektrodenspitzen Elektronen emittiert und die daran angrenzende Umgebungsluft ionisiert, mit dem Effekt, dass das zu behandelnde Haar einen Ionenstrom ausgesetzt ist. Die eine oder die mehreren Ionisierungselektroden sind so angeordnet, dass die Ionen dem zu behandelnden Haar zugeführt werden. Dieses unterstützt den Haarform- bzw. Haarpflegeprozess. Typischerweise sind derartige Ionisierungselektroden in der Luftaustrittsöffnung oder in unmittelbarer Nachbarschaft dazu angeordnet. Ein solches Gerät ist beispielsweise in FR 2 766 338 A1 beschrieben.

Es ist mitunter notwendig, auf ein solches Haarform- oder -pflegegerät einen Aufsatz, beispielsweise eine Ondulierdüse, einen Volumizer oder dergleichen aufzusetzen, um ein bestimmtes Pflege- oder Formergebnis erzielen zu können. Wird ein solcher Aufsatz an die Luftaustrittsöffnung eines solchen, eine Ionisierungseinrichtung aufweisenden Gerätes angeschlossen, typischerweise durch Aufstecken desselben, ist der Betrieb der Ionisierungseinrichtung wirkungslos, da der generierte Ionenstrom vor Erreichen des zu pflegenden Haares neutralisiert wird. Eine Haarbehandlung kann daher mit einem solchermaßen konzipierten Gerät mit auf dessen Luftaustrittsöffnung aufgesetztem Aufsatz nur ohne den mitunter gewünschten Ionenstrom erfolgen.

Neben den vorbeschriebenen Haarform- oder -pflegegeräten sind solche bekanntgeworden, bei denen das Gerät selbst nicht mit einer Ionisierungselektrode ausgerüstet ist, dagegen jedoch einen elektrischen Kontakt aufweist, an dem eine in einem Aufsatz befindliche Ionisierungselektrode angeschlossen werden kann. Diesbezüglich kann auf EP 1 672 965 A1 verwiesen werden. Mit diesen Geräten ist eine Haarbehandlung mit einem diesem zugeführten Ionenstrom nur möglich, wenn der Aufsatz an das Gerät angeschlossen ist.

Ausgehend von diesem diskutierten Stand der Technik liegt der Erfindung daher die Aufgabe zugrunde, ein eingangs genanntes Haarform- oder -pflegegerät dergestalt weiterzubilden, dass wirkungsvoll Ionen dem zu behandelnden Haar zugeführt werden können, und zwar sowohl mit auf dem Gerät aufgesetzten Aufsatz als auch ohne aufgesetzten Aufsatz.

Gelöst wird diese Aufgabe erfindungsgemäß durch ein eingangs genanntes, gattungsgemäßes Haarform- oder -pflegegerät, bei dem der Aufsatz wenigstens eine Ionisierungselektrode aufweist, welche ebenfalls entsprechend axial bezüglich ihrer Luftaustrittsöffnung angeordnet ist und sodann in axialer Richtung als Verlängerung der Ionisierungselektrode verstanden werden kann, die sich in der Luftaustrittsöffnung befindet, und über einen Kontakt zum Anschließen seiner wenigstens einen Ionisierungselektrode an die Ionisierungseinrichtung des Haarform- oder -pflegegerätes verfügt, wobei zum Übertragen von Hochspannung auf den aufsatzseitigen Kontakt, wenn der Aufsatz an die Luftaustrittsöffnung angeschlossen ist, dieser Kontakt sich entweder mit geringem Abstand zu dem freien Ende der Ionisierungselektrode, welche sich in der Luftaustrittsöffnung befindet, befindet oder diese körperlich kontaktiert.

Bei diesem Haarform- oder -pflegegerät verfügt der diesem Gerät zugeordnete Aufsatz über eine Ionisierungselektrode. Das Haarform- oder -pflegegerät umfasst eine zum Emmittieren von Elektronen in Richtung der Achse der Luftaustrittsöffnung und in einer axialen Anordnung in der Luftaustrittsöffnung angeordnete Ionisierungselektrode. Zum Anschließen seiner wenigstens einen Ionisierungselektrode an die Ionisierungseinrichtung dient ein Kontakt aus einem elektrisch leitfähigem Material. Zum Übertragen von Hochspannung auf diesen aufsatzseitigen Kontakt befindet sich dieser entweder in einem körperlichen Kontakt zu der, welche sich in der Luftaustrittsöffnung befindet, Elektrode, wenn der Aufsatz an die Luftaustrittsöffnung des Geräts angeschlossen ist, oder - was bevorzugt ist - in einem geringen Abstand zu der Elektrode, welche sich in der Luftaustrittsöffnung befindet. Somit wird die Elektrode des Aufsatzes über die, welche sich in der Luftaustrittsöffnung befindet, Elektrode kontaktiert. Dieses hat zum Vorteil, dass keine zusätzlichen elektrischen Anschlüsse zum Zuführen der für die Elektronenemittierung notwendigen Hochspannung an die aufsatzseitige Ionisierungselektrode bereitgestellt werden müssen. Hierdurch werden in geschickter Weise die Elektronen emittierenden Eigenschaften der Elektrode, welche sich in der Luftaustrittsöffnung befindet, ausgenutzt, um Hochspannung der aufsatzseitigen Elektrode beim Betrieb der Ionisierungseinrichtung zuzuführen. Aufgrund der an der Elektrode, welche sich in der Elektrode Luftaustrittsöffnung befindet, bei einem Betrieb der Ionisierungseinrichtung anliegenden Hochspannung springt diese durch die Elektronemittierung auf den in einem geringen Abstand hierzu angeordneten Kontakt der aufsatzseitigen Elektrode über. Da dieser Kontakt elektrisch leitend ist, werden von diesem die von der angeordneten Ionisierungselektrode, welche sich in der Luftaustrittsöffnung befindet, emittierten Elektronen abgesaugt. Eine bestimmungsgemäße Funktion der aufsatzseitigen Ionisierungselektrode ist somit auch dann gewährleistet, wenn eine körperliche Kontaktierung der Elektrode, welche sich in der Luftaustrittsöffnung befindet, nicht vorliegt. Daher braucht bei dieser Kontaktierung die ansonsten für kontaktierende elektrische Verbindungen notwendige Anpresskraft der Kontakte nicht vorhanden zu sein. Vielmehr ist es sogar bevorzugt, den aufsatzseitigen elektrischen Kontakt in einem geringen Abstand zu der Elektrode, welche sich in der Luftaustrittsöffnung befindet, anzuordnen, damit diese bei einem Aufsetzen des Aufsatzes oder bei einem Abziehen desselben nicht beschädigt wird. Besonders zweckmäßig ist der Einsatz einer Karbonfaserbündelelektrode als Elektrode, welche sich in der Luftaustrittsöffnung befindet, da diese einen Elektronenstrom in hoher Dichte abgeben kann und hierdurch eine Spannungsübertragung auf den Kontakt und die aufsatzseitige Elektrode unterstützt wird. Die Ionisierungselektrode, welche sich in der Luftaustrittsöffnung befindet, befindet sich in einer axialen Anordnung innerhalb der Luftaustrittsöffnung des Gerätes. Entsprechend axial bezüglich ihrer Luftaustrittsöffnung ist ebenfalls die aufsatzseitige Elektrode angeordnet, die sodann in axialer Richtung als Verlängerung der Ionisierungselektrode, welche sich in der Luftaustrittsöffnung befindet, verstanden werden kann.

Nachfolgend ist die Erfindung anhand eines Ausführungsbeispiels unter Bezugnahme auf die beigefügten Figuren beschrieben. Es zeigen:
- **Fig. 1:**: eine schematisierte Querschnittsdarstellung durch den Bereich des Luftaustrittes eines Haartrockners als Haarform- oder -pflegegerät mit einem dem Haartrockner zugeordnetem Ondu- lierdüsenaufsatz und
- **Fig. 2**:: der Haartrockner der Figur 1 mit dem auf seine Luftaustrittsöff- nung aufgesetzten Aufsatz.

Ein im Übrigen nicht näher dargestellter Haartrockner 1 verfügt über ein Gebläse zum Fördern eines das Gehäuse 2 durchströmenden Luftstromes. Der Luftstrom tritt durch eine Luftaustrittsöffnung 3 aus. Zentral und in einer axialen Ausrichtung ist innerhalb der Luftaustrittsöffnung 3 des Haartrockners 1 die Elektrodeneinheit 4 einer im Übrigen nicht dargestellten Ionisierungseinrichtung angeordnet. Gehalten ist die Elektrodeneinheit 4 innerhalb der Luftaustrittsöffnung 3 durch mehrere radiale Speichen 5. Die Elektrodeneinheit 4 umfasst ein hülsenartiges Gehäuse 6, in dem als Ionisierungselektrode eine Karbonfaserbündelelektrode 7 angeordnet ist. Zur Vereinfachung der Darstellung ist die elektrische Kontaktierung der Karbonfaserbündelelektrode 7 nicht dargestellt. Die freien, der Elektronenabgabe dienenden Enden 8 der einzelnen Karbonfasern der Karbonfaserbündelelektrode 7 befinden sich noch innerhalb des Gehäuses 2 des Haartrockners 1.

Dem Haartrockner 1 zugeordnet ist ein Ondulierdüsenaufsatz 9. Zum Anschließen des Ondulierdüsenaufsatzes 9 an den Haartrockner 1 verfügt dieser über einen ringförmigen, zylindrischen Kupplungsabschnitt 10, der in die Luftaustrittsöffnung 3 des Haartrockners 1 eingeschoben werden kann. Ein umlaufender Absatz 10.1 begrenzt als Anschlag den Kupplungsabschnitt 10 des Aufsatzes 9. Zum Anschließen des Ondulierdüsenaufsatzes 9 an den Haartrockner 1 verfügt der Haartrockner 1 innerhalb seiner Luftaustrittsöffnung 3 über eine zu der äußeren Mantelfläche des Kupplungsabschnittes 10 komplementäre Kupplungsfläche 11. Zentrisch und mit axialer Ausrichtung ist innerhalb des Ondulierdüsenaufsatzes 9 eine Elektrodeneinheit 12 angeordnet. Die Elektrodeneinheit 12 umfasst ein Gehäuseteil 13, in dem eine Metallhülse 14 angeordnet ist. Die Metallhülse 14 ist an ihrem zu dem Kupplungsabschnitt 10 weisenden Ende um den in diese Richtung weisenden Abschluss des Gehäuseteils 13 zur Ausbildung eines elektrischen Kontaktringes 15 nach außen umbördelt. An die Metallhülse 14 ist an ihrem dem Kupplungsring 15 gegenüberliegenden Ende eine Ionisierungselektrode 16 angeschlossen. Diese ist bei dem dargestellten Ausführungsbeispiel ebenfalls als Karbonfaserbündelelektrode ausgeführt. Das freie Ende der Karbonfasern der Karbonfaserbündelelektrode 16 befindet sich in einem geringen Abstand innenseitig von dem äußeren Abschluss des Ondulierdüsenaufsatzes 9 entfernt.

Der Haartrockner 1 kann ohne Ondulierdüsenaufsatz 9 betrieben werden. Gleiches gilt für die Ionisierungseinrichtung, bei deren Betrieb über die Karbonfaserbündelelektrode 7 Elektronen emittiert werden, ein Ionenstrom generiert und dem zu behandelnden Haar zugeführt wird. Ist der Ondulierdüsenaufsatz 9 an die Luftaustrittsöffnung 3 des Haartrockners 1 angeschlossen, wie in Figur 2 gezeigt, befindet sich der Kontaktring 15 in einem geringen Abstand zu den freien Enden 8 der Karbonfasern der Karbonfaserbündelelektrode 7. Wird bei einem Betrieb des Haartrockners 1 mit aufgesetztem Ondulierdüsenaufsatz 9 die Ionisierungseinrichtung eingeschaltet, um dem zu behandelnden Haar Elektronen zuzuführen, dient die Karbonfaserbündelelektrode 7 zum Herstellen eines Hochspannungskontaktes mit dem Kontaktring 15 der aufsatzseitigen Karbonfaserbündelelektrode 16. Die von der Karbonfaserbündelelektrode 7 emittierten Elektronen werden von dem unmittelbar vor den freien Enden der Karbonfasern liegendem Kontaktring 15 aufgefangen und zu der an die Metallhülse 14 angeschlossenen aufsatzseitigen Karbonfaserbündelelektrode 16 weitergeleitet, die sodann ihrerseits an den freien Enden der Karbonfasern ihrer Karbonfaserbündelelektrode 16 Elektronen zum Generieren eines den zu behandelnden Haar zuzuführenden Ionenstromes abgibt. Somit kann mit diesem Haartrockner 1 sowohl ohne Aufsatz als auch mit Aufsatz eine Haarbehandlung unter gleichzeitiger wirkungsvoller lonenstrombeaufschlagung durchgeführt werden.

Die Anordnung des Kontaktringes 15 zu den freien Enden der Karbonfasern der Karbonfaserbündelelektrode 7 macht deutlich, dass eine Montage und Demontage des Ondulierdüsenaufsatzes 9 mangels eines Kontaktes des Kontaktringes 15 zu den freien Enden der Karbonfasern der Karbonfaserbündelelektrode 7 oder anderer Teile des Ondulierdüsenaufsatzes 9 diese nicht beschädigt werden. Somit werden die Eigenschaften der geräteseitigen Ionisierungselektrode 7 bei Vorhandensein eines Aufsatzes 9 sinnvoll genutzt, um die abgegebenen Elektronen weiterzuleiten, und zwar zu einer in dem Aufsatz 9 angeordneten Ionisierungselektrode 16.

Die Erfindung ist anhand eines Ausführungsbeispiels beschrieben worden. Für einen Fachmann erschließen sich, ohne den Umfang des unabhängigen Anspruchs zu verlassen, zahlreiche weitere Ausgestaltungsmöglichkeiten, die beanspruchte Erfindung zu realisieren. Beispielsweise kann eine Kontaktierung der aufsatzseitigen Elektrode auch bei Vorsehen von einer oder mehreren angeordneten Nadelelektroden, welche sich in der Luftaustrittsöffnung befinden, erfolgen.

### Bezugszeichenliste

- 1: Haartrockner
- 2: Gehäuse
- 3: Luftaustrittsöffnung
- 4: Elektrodeneinheit
- 5: Speiche
- 6: Gehäuse
- 7: Karbonfaserbündelelektrode
- 8: freies Ende
- 9: Ondulierdüsenaufsatz
- 10: Kupplungsabschnitt
- 10.1: Absatz
- 11: Kupplungsfläche
- 12: Elektrodeneinheit
- 13: Gehäuseteil
- 14: Metallhülse
- 15: Kontaktring
- 16: Karbonfaserbündelelektrode

## Patentansprüche

1. Haarform- oder -pflegegerät, umfassend ein in einem Gehäuse (2) angeordnetes Gebläse zum Fördern eines Luftstroms, eine Öffnung (3), aus der der geförderte Luftstrom austritt, eine wenigstens eine zum Emittieren von Elektronen in Richtung der Achse der Luftaustrittsöffnung (3) und in einer axialen Anordnung in der Luftaustrittsöffnung (3) angeordnete Ionisierungselektrode (7) aufweisende lonisierungseinrichtung sowie einen an die Luftaustrittsöffnung (3) lösbar anschließbaren Aufsatz (9), **dadurch gekennzeichnet, dass** der Aufsatz (9) wenigstens eine Ionisierungselektrode (16) aufweist, welche ebenfalls entsprechend axial bezüglich ihrer Luftaustrittsöffnung angeordnet ist und sodann in axialer Richtung als Verlängerung der Ionisierungselektrode (7) verstanden werden kann, die sich in der Luftaustrittsöffnung (3) befindet, und über einen Kontakt (15) zum Anschließen seiner wenigstens einen Ionisierungselektrode (16) an die Ionisierungseinrichtung des Haarform- oder - pflegegerätes (1) verfügt, wobei zum Übertragen von Hochspannung auf den aufsatzseitigen Kontakt (15), wenn der Aufsatz (9) an die Luftaustrittsöffnung (3) angeschlossen ist, dieser Kontakt (15) sich entweder mit geringem Abstand zu dem freien Ende (8) der Ionisierungselektrode (7), welche sich in der Luftaustrittsöffnung (3) befindet, befindet oder diese körperlich kontaktiert.

2. Gerät nach Anspruch 1, **dadurch gekennzeichnet, dass** das Gerät (1) eine zentral innerhalb der Luftaustrittsöffnung (3) angeordnete Ionisierungselektrode (7) aufweist.

3. Gerät nach Anspruch 2, **dadurch gekennzeichnet, dass** die Ionisierungselektrode (7), welche sich in der Luftaustrittsöffnung befindet, als Karbonfaserbündelelektrode ausgeführt ist.

4. Gerät nach einem der Ansprüche 1 bis 3, **dadurch gekennzeichnet, dass** der Kontakt (15) des Aufsatzes (9) nach Art eines umbördelten ringförmigen Hohlnietkopfes ausgeführt ist.

5. Gerät nach einem der Ansprüche 1 bis 4, **dadurch gekennzeichnet, dass** die aufsatzseitige Ionisierungselektrode (16) als Karbonfaserbündelelektrode ausgeführt ist.

6. Gerät nach einem der Ansprüche 1 bis 5, **dadurch gekennzeichnet, dass** die Längsachse der aufsatzseitigen Ionisierungselektrode (16) koaxial zur Ausrichtung der Längsachse der mit dem Kontakt (15) des Aufsatzes (9) in Verbindung stehenden Ionisierungselektrode (7), welche sich in der Luftaustrittsöffnung befindet, angeordnet ist.

7. Gerät nach Anspruch 6, **dadurch gekennzeichnet, dass** die aufsatzseitige Ionisierungselektrode (16) in einer Metallhülse (14) gehalten ist, deren von dem freien Ende ihrer Ionisierungselektrode (16) wegweisendes Ende den Kontakt (15) des Aufsatzes (9) bildet.

8. Gerät nach einem der Ansprüche 1 bis 7, **dadurch gekennzeichnet, dass** der Aufsatz als Ondulierdüsenaufsatz (9) konzipiert ist.

## Claims

1. Hair shaping or hair care device, comprising a blower disposed in a housing (2) to deliver an air flow, an opening (3) from which the air flow emerges, an ionising device exhibiting at least one ionising electrode (7) for emitting electrons in the direction of the axis of the air outlet opening (3) and being disposed axially in the air outlet opening (3), as well as an attachment (9) detachably connectable to the air outlet opening (3), **characterised by the fact** that the attachment (9) exhibits at least one ionising electrode (16) which is also disposed correspondingly axially relative to its air outlet opening and can then be understood in axial direction as an extension of the ionising electrode (7) which is located in the air outlet opening (3) and has a contact (15) for connecting its at least one ionising electrode (16) to the ionising device of the hair shaping or hair care device (1), wherein for the purpose of transmitting high voltage to the attachment-side contact (15) when the attachment (9) is connected to the air outlet opening (3), this contact (15) is either located at a short distance from the free end (8) of the ionising electrode (7) which is in the air outlet opening (3), or physically touches it.

2. Device according to Claim 1, **characterised by the fact** that the device (1) exhibits an ionising electrode (7) disposed centrally within the air outlet opening (3).

3. Device according to Claim 2, **characterised by the fact** that the ionising electrode (7) which is in the air outlet opening is configured as a carbon fibre bundle electrode.

4. Device according to one of Claims 1 to 3, **characterised by the fact** that the contact (15) of the attachment (9) is configured in the manner of a beaded annular tubular rivet head.

5. Device according to one of Claims 1 to 4, **characterised by the fact** that the attachment-side ionising electrode (16) is configured as a carbon fibre bundle electrode.

6. Device according to one of Claims 1 to 5, **characterised by the fact** that the longitudinal axis of the attachment-side ionising electrode (16) is disposed coaxially to the orientation of the longitudinal axis of the ionising electrode (7) which is in the air outlet opening and connected to the contact (15) of the attachment (9).

7. Device according to Claim 6, **characterised by the fact** that the attachment-side ionising electrode (16) is held in a metal sleeve (14) whose end pointing away from the free end of its ionising electrode (16) forms the contact (15) of the attachment (9).

8. Device according to one of Claims 1 to 7, **characterised by the fact** that the attachment is designed as a crimp nozzle attachment (9).

## Revendications

1. Appareil de mise en forme ou de soin des cheveux comprenant une soufflerie disposée dans un boîtier (2) afin d'acheminer un flux d'air, une ouverture (3), par laquelle ressort le flux d'air acheminé, un dispositif d'ionisation muni d'au moins une électrode d'ionisation (7) destinée à émettre des électrons dans le sens de l'axe de l'ouverture (3) de sortie d'air et disposée selon une orientation axiale dans l'ouverture (3) de sortie d'air, ainsi qu'un accessoire (9) raccordable de façon amovible à l'ouverture (3) de sortie d'air **caractérisé en ce que** l'accessoire (9) présente au moins une électrode d'ionisation (16), laquelle est également disposée d'une façon axiale par rapport à son ouverture de sortie d'air et peut donc être considérée comme le prolongement dans le sens axial de l'électrode d'ionisation (7) se trouvant dans l'ouverture (3) de sortie d'air et disposant d'un contact (15) destiné à raccorder son au moins une électrode d'ionisation (16) au dispositif d'ionisation de l'appareil de mise en forme ou de soin des cheveux (1), la transmission de la tension sur le contact (15) situé côté accessoire s'effectuant, lorsque l'accessoire (9) est raccordé à l'ouverture (3) de sortie d'air, par le fait que ce contact (15) se trouve, soit à faible distance de l'extrémité libre (8) de l'électrode d'ionisation (7) se situant dans l'ouverture (3) de sortie d'air, soit en contact physique avec cette dernière.

2. Appareil selon la revendication 1 **caractérisé en ce que** l'appareil (1) présente une électrode d'ionisation (7) disposé de façon centrale dans l'ouverture (3) de sortie d'air.

3. Appareil selon la revendication 2 **caractérisé en ce que** l'électrode d'ionisation (7), laquelle se trouve dans l'ouverture de sortie d'air, est conçue en électrode avec un faisceau de fibres de carbone.

4. Appareil selon l'une des revendications 1 à 3 **caractérisé en ce que** le contact (15) de l'accessoire (9) est conçu comme une sorte de tête de rivet creux à collerette, de forme circulaire.

5. Appareil selon l'une des revendications 1 à 4, **caractérisé en ce que** l'électrode d'ionisation (16) située du côté de l'accessoire est conçue en électrode à faisceau de fibres de carbone.

6. Appareil selon l'une des revendications 1 à 5 **caractérisé en ce que** l'axe longitudinal de l'électrode d'ionisation (16) située du côté de l'accessoire est disposé de façon coaxiale par rapport à l'orientation de l'axe longitudinal de l'électrode d'ionisation (7) située dans l'ouverture de sortie d'air et est en liaison avec le contact (15) de l'accessoire (9).

7. Appareil selon la revendication 6 **caractérisé en ce que** l'électrode d'ionisation (16) située du côté de l'accessoire est maintenue dans une douille métallique (14) dont l'extrémité orientée dans le sens opposé à celle de l'extrémité libre de son électrode d'ionisation (16) forme le contact (15) de l'accessoire (9).

8. Appareil selon l'une des revendications 1 à 7 **caractérisé en ce que** l'accessoire est conçu en accessoire de bouclage (9).
